# EUROPÄISCHE PATENTSCHRIFT

(11) **EP 0 663 034 B1**
(45) Veröffentlichungstag und Bekanntmachung des Hinweises auf die Patenterteilung: **15.01.1997**
(21) Anmeldenummer: 93921901.0
(22) Anmeldetag: 01.10.1993
(51) Int. Cl.: E02F 9/18

(54) **MASCHINE FÜR ERDARBEITEN MIT DREHTURM UND EINSTELLBAREM GEGENGEWICHT**
EARTH-MOVING MACHINE WITH REVOLVING TOWER AND ADJUSTABLE COUNTERWEIGHT
ENGIN DE TERRASSEMENT AVEC TOURELLE ET CONTREPOIDS REGLABLE

(30) Priorität: 07.10.1992 DE 4233730
(43) Veröffentlichungstag der Anmeldung: 19.07.1995
(73) Patentinhaber: O & K Mining GmbH, 44149 Dortmund (DE)
(72) Erfinder: ESCH, Uwe, D-44139 Dortmund (DE)
(86) Internationale Anmeldenummer: EP9302691
(87) Internationale Veröffentlichungsnummer: WO9408101

(56) Entgegenhaltungen:
- CA-A- 1 008 407
- DE-A- 1 288 993
- DE-A- 3 232 163
- FR-A- 2 516 491
- GB-A- 1 110 475

## Beschreibung

Die Erfindung betrifft eine Maschine für Erdarbeiten, wie Seilbagger, Hydraulikbagger, Tieflöffelbagger, Ladeschaufelbagger oder dgl., mit einem Unterwagen, auf welchem ein Oberwagen gelagert ist, an welchem eine Arbeitsausrüstung in Wirkverbindung mit einem Gegengewicht vorgesehen ist.

Die DE-A 32 32 163 betrifft einen hydraulisch angetriebenen Bagger, der zum Zwecke der Leistungserhöhung bei Eigengewichtsneutralisierung mechanisch-hydraulische Arbeitselemente, wie Druckfedern, Blattfedern, Zugfedern oder Kontergewichte aufweist, durch welche das Eigengewicht des Auslegerarmes nebst Ausrüstung (Schaufel, Greifer, Meißel und andere) kraftbezogen aufgehoben wird. An die Auslegeraufhängung kann eine Verlängerung angesetzt werden, an welche ein Gegengewicht (Kontergewicht) angebracht wird, dessen Gewicht sich nach der Größe des Auslegerarmes mit Ausrüstung richtet. Durch die Neutralisierung des Auslegereigengewichtes ist der grundsätzlich notwendige Transport und die damit verbundene Aufbringung von Energie nun nicht mehr erforderlich. Zum einen werden dadurch zusätzliche Leistungskapazitäten frei und zum anderen können bei gleichbleibender Arbeit wesentliche Betreibungsenergieanteile eingespart werden.

Ausrüstung und Gegengewicht sind hierbei an einem gemeinsamen Stützbock auf dem Oberwagen gelagert, wobei ein Hydraulikstempel zwischen dem Oberwagen und der Ausrüstung vorgesehen ist, der ggf. mit einer Feder zusammenwirkt. Nachteilig ist hier festzustellen, daß infolge der geometrischen Anordnung sowie der Schwenkbarkeit des Gegengewichtes oberhalb des Oberwagens die Standsicherheit des Gerätes bei angehobenem Gegengewicht absolut in Frage gestellt ist.

Die DE-B 19 17 434 betrifft eine Maschine für Erdarbeiten, beispielsweise Bagger oder dgl., mit einer auf einem Fahrgestell angeordneten Dreheinrichtung, die einen das Arbeitsgerät und ein Gegengewicht enthaltenden Drehturm trägt. Zwischen der Dreheinrichtung und dem Drehturm ist eine vertikal ausgerichtete verstellbare Parallelogrammabstützung angeordnet, die aus zwei einenends an einer auf der Dreheinrichtung befindlichen Plattform und anderends an dem Drehturm gelenkig angeschlossen parallelen Armen besteht. Zwischen einem der Arme und der Plattform oder dem Drehturm ist eine Kolben-Zylinder-Vorrichtung angeordnet. Das Parallelogramm und somit die Verlagerung des Gegengewichtes bzw. Bauteilen des Oberwagens wird der jeweiligen Arbeitssituation bzw. dem Transportzweck jedesmal angepaßt, wodurch sich letztendlich, da keine Wirkverbindung zwischen Ausrüstung und Gegengewicht gegeben ist, ein verhältnismäßig großer Bauaufwand ergibt.

Die CA-A 1 008 407 betrifft eine Maschine für Erdarbeiten, insbesondere einen Hydraulikbagger. Der Bagger beinhaltet einen auf Raupen verfahrbaren Unterwagen, auf welchen ein Oberwagen über ein Verbindungselement drehbar gelagert ist. Am Oberwagen ist eine aus einem Auslegersystem und einer Schaufel bestehende Arbeitsausrüstung schwenkbar befestigt. Am dem Auslegersystem abgewandten Ende des Oberwagens ist ein verschiebbares Gegengewicht angeordnet, das über Hebeelemente mit dem Auslegersystem verbunden ist. Die Verschiebung des Gegengewichtes dient hierbei dem Zweck der Gewährleistung der Standsicherheit des Baggers bei überlangen Auslegersystemen, wobei das Gegengewicht beim Ausfahren des Auslegersystems diametral dazu verschoben wird.

Ziel des Erfindungsgegenstandes ist es, eine Maschine für Erdarbeiten dahingehend weiterzubilden, daß die potentielle Energie des jeweiligen Arbeitszyklus mit einfachen konstruktiven Mitteln gespeichert wird, um sie beim nächsten Zyklus wieder sinnvoll einsetzen zu können.

Dieses Ziel wird mit den Maßgaben des Kennzeichens des ersten Patentanspruches erreicht.

Vorteilhafte Weiterbildungen des Erfindungsgegenstandes sind den Unteransprüchen zu entnehmen.

Der Erfindungsgegenstand läßt sich bei allen Maschinen für Erdarbeiten, insbesondere Seilbaggern, Hydraulikbaggern, Tieflöffel- und Ladeschaufelbaggern, sinnvoll einsetzen, wobei die Wippe in Abhängigkeit von dem jeweiligen Gerät entweder an einem Stützbock als einstückiges Bauteil verlagert ist oder aber eine Aufteilung der Ausrüstung und des schwenkbaren Teiles vorgenommen wird, die jede für sich an einem Stützbock gelagert und durch entsprechende Verbindungselemente, wie Seile, Ketten oder Hydraulikzylinder, untereinander verbunden werden.

Der Erfindungsgegenstand ist anhand eines Ausführungsbeispieles in der Zeichnung dargestellt und wird wie folgt beschrieben. Es zeigen:
- Figuren 1 und 2 -: Ladeschaufelbagger mit verschiedenen Stellungen der Ausrüstung als Prinzipskizze
- Figuren 3 und 4 -: Prinzipskizze eines Tieflöffelbaggers mit verschiedenen Stellungen der Ausrüstung

Die Figuren 1 und 2 zeigen als Prinzipskizze einen als Ladeschaufelbagger ausgebildeten Hydraulikbagger 1, der im wesentlichen aus folgenden Komponenten aufgebaut ist:
einem mit einem Raupenfahrwerk 2 verbundenen Unterwagen 3, einem Drehkranz 4, einem stationären Oberwagenteil 5 samt Fahrerhaus 6, wobei der Oberwagen 5 um die Vertikalachse 7 gegenüber dem Unterwagen 3 schwenkbar ist. Ein aus den Komponenten Motor 8, Gegengewicht 9 sowie die hier nicht dargestellte Hydraulik bestehender schwenkbarer Teil 10 ist eine Art Wippe bildend mit der Arbeitsausrüstung 11 verbunden, die im Bereich ihres freien Endes die Ladeschaufel 12 trägt. Die Bauteile 10 und 11 sind somit um eine hier nur angedeutete gemeinsame Horizontalachse 13 schwenkbar, gleichzeitig jedoch zusammen mit dem stationären Oberwagenteil 5 um die Vertikalachse 7 drehbar. Die Null-Lage des schwenkbaren Teiles 10 ist hierbei durch die gestrichelte Linie 14 angedeutet und der vertikale Abstand zwischen dieser Null-Lage 14 und der Oberkante 14' des Unterwagens 3 ist mit V bezeichnet. Infolge dieses vertikalen Abstandes kann ein Schwenkwinkel alpha von mehr als 45° erreicht werden.

Die Aufteilung des Schwenkwinkels alpha beträgt hierbei etwa 1/2, d.h. der Schwenkwinkel des schwenkbaren Teiles 10, bezogen auf die Null-Lage 14, nach oben ist doppelt so hoch wie nach unten. Der Abstand a des Schwerpunktes 15 des schwenkbaren Teiles 10 zur in dieser Darstellung als Kippunkt 35 bezeichneten Kippachse bildet zum Abstand b des Schwerpunktes 16 der Ausrüstung 11 zum Kippunkt 35 das Verhältnis$\text{a/b > 1.}$ Das Höhen-Gewichtsverhältnis des schwenkbaren Teiles 10 zur Ausrüstung 11 entspricht in diesem Beispiel etwa dem Wert${\text{h}}_{\text{a}} {\text{x m}}_{\text{a}} {\text{/ h}}_{\text{b}} {\text{x m}}_{\text{b}} \text{= ca. 0,7.}$

Die Figuren 3 und 4 zeigen als Prinzipskizze den Oberwagenbereich 17 eines Tieflöffelbaggers, wobei der Oberwagenbereich 17 gebildet wird aus einem stationären, um eine nur angedeutete Vertikalachse 20 drehbaren Teil 19, der mit zwei Stützböcken 21,22 versehen ist. Der hier nur angedeutete schwenkbare Teil 23 ist um die Horizontalachse 24 des Stützbockes 22 und die mit dem Tieflöffel 25 zusammenwirkende Ausrüstung 26 ist um die Horizontalachse 27 des Stützbockes 21 schwenkbar. Im Bereich des Stützbockes 22 ist ein erhöhter Bereich 28 vorgesehen, der eine Umlenkscheibe 29 trägt, um welche ein an Anlenkpunkten 30 sowie 31 einerseits an der Ausrüstung 26 und andererseits am schwenkbaren Teil 23 befestigtes Seil 32 umlenkbar ist. Der Abstand c des Schwerpunktes 36 des schwenkbaren Teiles 23 zur in dieser Darstellung als Kippunkt 37 bezeichneten Kippachse bildet zum Abstand d des Schwerpunktes 38 der Ausrüstung 26 zum Kippunkt 37 das Verhältnis$\text{c/d > 1.}$ Auch hier beträgt das Höhen-Gewichtsverhältnis des schwenkbaren Teiles 23 zur Ausrüstung 26${\text{h}}_{\text{a}} {\text{x m}}_{\text{a}} {\text{/ h}}_{\text{b}} {\text{x m}}_{\text{b}} \text{= ca. 0,7}$ wobei der Schwenkwinkel alpha bei etwa 45° liegt.

Figur 4 zeigt noch in angedeuteter Weise den mit einem Raupenfahrwerk 33 ausgerüsteten Unterwagen 34.

## Patentansprüche

1. Maschine für Erdarbeiten, wie Seilbagger, Hydraulikbagger, Tieflöffelbagger (18), Ladeschaufelbagger (1) mit einem Unterwagen (3, 34), auf welchem ein Oberwagen (5, 17) gelagert ist, an welchem eine Arbeitsausrüstung (11, 26) in Wirkverbindung mit einem Gegengewicht (9) vorgesehen ist, dadurch gekennzeichnet, dass der Oberwagen aus zwei Baueinheiten (5, 17; 10, 23) besteht, welche durch eine Horizontalachse (13, 24) miteinander verbunden und zueinander um diese Achse beweglich sind und eine dieser Baueinheiten (10, 23) mindestens das Gegengewicht (9) umfasst und mit der Arbeitsaurüstung (11, 26) mechanisch gleichsinnig gekoppelt ist, wodurch diese Baueinheit in ihrer Höhenlage veränderbar ist.

2. Maschine nach Anspruch 1, dadurch gekennzeichnet, daß der stationäre Teil (5,17) im wesentlichen aus den Komponenten Drehkranz (4), einem Stützbock (21,22) sowie Fahrerhaus (6) gebildet ist.

3. Maschine nach einem der Ansprüche 1 und 2, dadurch gekennzeichnet, daß der schwenkbare Teil (10,23) die Komponenten Motor (8), Hydraulikanlage und Gegengewicht (9) enthält.

4. Maschine nach einem der Ansprüche 1 bis 3, dadurch gekennzeichnet, daß der schwenkbare Teil (10,23) aus seiner horizontalen Null-Lage gegenüber dem Unter- (3,34) bzw. Oberwagen (5,17) um mindestens 45° schwenkbar ist.

5. Maschine nach einem der Ansprüchen 1 bis 4, dadurch gekennzeichnet, daß die Aufteilung des Schwenkwinkels (α), bezogen auf die horizontale Null-Lage (14) des schwenkbaren Teiles (10,23) der Formel$\text{α1/α2 = 1/2}$ genügt, worin
α1 der Schwenkwinkel des schwenkbaren Teiles (10,23) nach oben und
α2 der Schwenkwinkel des schwenkbaren Teiles (10,23) nach unten
ist.

6. Maschine nach einem der Ansprüche 1 bis 5, dadurch gekennzeichnet, daß bei einem Ladeschaufelbagger (1) der Abstand (a) des Schwerpunktes (15) des schwenkbaren Teiles (10) zur Kippachse (35) des Baggers (1) mit dem Abstand (b) des Schwerpunktes (16) der Ausrüstung (11) zur Kippachse (35) im Verhältnis$\text{a/b >= 1}$ steht.

7. Maschine nach einem der Ansprüche 1 bis 5, dadurch gekennzeichnet, daß bei einem Tieflöffelbagger (18) der Abstand (c) des Schwerpunktes (36) des schwenkbaren Teiles (23) zur Kippachse (37) des Baggers (18) mit dem Abstand (d) des Schwerpunktes (38) der Ausrüstung (26) zur Kippachse (35) im Verhältnis$\text{c/d >= 1}$ steht.

8. Maschine nach einem der Ansprüche 1 bis 7, dadurch gekennzeichnet, daß das Höhen-Gewichtsverhältnis des schwenkbaren Teiles (10,23) zur Ausrüstung (11,26)${\text{h}}_{\text{a}} {\text{x m}}_{\text{a}} {\text{/ (h}}_{\text{b}} {\text{x m}}_{\text{b}} \text{) = ca. 0,7}$ beträgt, worin
hₐ der Abstand des Schwerpunktes (15) des schwenkbaren Teiles (10,23) in angehobener Stellung zur horizontalen Null-Lage (14) des schwenkbaren Teiles (10,23)
mₐ das Gewicht des schwenkbaren Teiles (10,23)
h_{b} der Abstand des Schwerpunktes (16) der Ausrüstung (11,26) in Ruhestellung zum Schwerpunkt (16) in angehobener Stellung der Ausrüstung (11,26)
m_{b} das Gewicht der Ausrüstung (11,26) samt Ladegut
sind.

9. Maschine nach einem der Ansprüche 1 bis 8, dadurch gekennzeichnet, daß die Ausrüstung (26) mit dem schwenkbaren Teil (23), eine Art Wippe bildend, dergestalt mittelbar verbunden ist, daß sowohl die Ausrüstung (26) als auch der schwenkbare Teil (23) an getrennten Stützböcken (21,22) gelagert und mittels entsprechender Verbindungs-bzw. Übertragungselemente (32) untereinander verbunden sind.

10. Maschine nach einem der Ansprüche 1 bis 8, dadurch gekennzeichnet, daß die Ausrüstung (11) mit dem schwenkbaren Teil (10), eine Art Wippe bildend, dergestalt unmittelbar verbunden ist, daß die horizontale Schwenkachse (13) im Bereich des gemeinsamen Stützbockes vorgesehen ist.

11. Maschine nach Anspruch 9, dadurch gekennzeichnet, daß die Verbdungs- bzw. Übertragungselemente durch mindestens ein Seil (32), eine Kette oder dgl. gebildet sind, die im Bereich eines der Stützböcke (21,22) umgelenkt sind und Anlenkpunkte (30,31) sowohl im Bereich der Ausrüstung (26) als auch im Bereich des schwenkbaren Teiles (23) aufweisen.

12. Maschine nach Anspruch 9, dadurch gekennzeichnet, daß die Verbindungs- bzw. übertragungselemente durch mindestens einen Hydraulikzylinder gebildet sind, der im Bereich zwischen dem stationären Teil des Oberwagens (5,17) und dem schwenkbaren Teil (10,23) angeordnet ist und in Wirkverbindung mit dem die Ausrüstung (11,26) betätigenden Hydraulikstempel steht.

## Claims

1. Earth working machine, such as a cable digger, a hydraulic digger, a shovel excavator (18), a loader (1), having an undercarriage (3, 34), on which is mounted a superstructure (5, 17), on which there is provided work equipment (11, 26) that is in operative connection with a counterweight (9), characterised in that the superstructure consists of two constructional units (5, 17; 10, 23) that are connected to one another through a horizontal axis (13, 24) and are movable in relation to one another about that axis, and one of those constructional units (10, 23) includes at least the counterweight (9) and is coupled mechanically for movement in the same sense as the work equipment (11, 26), as a result of which the height of that constructional unit can be altered.

2. Machine according to claim 1, characterised in that the stationary part (5, 17) is formed substantially by the components: slewing ring (4), a supporting frame (21, 22) and also a driver's cab (6).

3. Machine according to either of claims 1 and 2, characterised in that the pivotable part (10, 23) contains the components: motor (8), hydraulic system and counterweight (9).

4. Machine according to any one of claims 1 to 3, characterised in that the pivotable part (10, 23) is pivotable from its horizontal zero position by at least 45° relative to the undercarriage (3, 34) or the superstructure (5, 17).

5. Machine according to any one of claims 1 to 4, characterised in that the distribution of the pivoting angle (α), based on the horizontal zero position (14) of the pivotable part (10, 23), satisfies the formula$\text{α1/α2 = 1/2}$ wherein
α1 is the pivoting angle by which the pivotable part (10, 23) pivots upwards, and
α2 is the pivoting angle by which the pivotable part (10, 23) pivots downwards.

6. Machine according to any one of claims 1 to 5, characterised in that in a loader (1) the ratio of the distance (a) of the centre of gravity (15) of the pivotable part (10) from the tilting axis (35) of the loader (1) to the distance (b) of the centre of gravity (16) of the equipment (11) from the tilting axis (35) is$\text{a/b >= 1.}$

7. Machine according to any one of claims 1 to 5, characterised in that in a shovel excavator (18) the ratio of the distance (c) of the centre of gravity (36) of the pivotable part (23) from the tilting axis (37) of the excavator (18) to the distance (d) of the centre of gravity (38) of the equipment (26) from the tilting axis (35) is$\text{c/d >= 1.}$

8. Machine according to any one of claims 1 to 7, characterised in that the height/weight ratio of the pivotable part (10, 23) relative to the equipment (11, 26) is${\text{h}}_{\text{a}} {\text{x m}}_{\text{a}} {\text{/ (h}}_{\text{b}} {\text{x m}}_{\text{b}} \text{) = approx. 0.7}$ wherein
hₐ is the distance of the centre of gravity (15) of the pivotable part (10, 23), when in a raised position, from the horizontal zero position (14) of the pivotable part (10, 23),
mₐ is the weight of the pivotable part (10, 23),
h_{b} is the distance of the centre of gravity (16) of the equipment (11, 26), when in a resting position, from the centre of gravity (16) in the raised position of the equipment (11, 26), and
m_{b} is the weight of the equipment (11, 26) together with the load.

9. Machine according to any one of claims 1 to 8, characterised in that the equipment (26) is indirectly connected, so as to form a kind of rocker, to the pivotable part (23) in such a manner that both the equipment (26) and the pivotable part (23) are mounted on separate supporting frames (21, 22) and are connected to one another by means of corresponding connecting and/or transmission elements (32).

10. Machine according to any one of claims 1 to 8, characterised in that the equipment (11) is directly connected, so as to form a kind of rocker, to the pivotable part (10) in such a manner that the horizontal pivoting axis (13) is provided in the region of the common supporting frame.

11. Machine according to claim 9, characterised in that the connecting and/or transmission elements are formed by at least one cable (32), chain or the like, which elements are guided in the region of one of the supporting frames (21, 22) and have coupling points (30, 31) both in the region of the equipment (26) and in the region of the pivotable part (23).

12. Machine according to claim 9, characterised in that the connecting and/or transmission elements are formed by at least one hydraulic cylinder that is arranged in the region between the stationary part of the superstructure (5, 17) and the pivotable part (10, 23) and is in operative connection with the hydraulic piston that actuates the equipment (11, 26).

## Revendications

1. Engin de terrassement, comme par exemple dragline, pelle excavatrice hydraulique, pelle fouilleuse (18), chargeur à benne frontale (1) comportant un châssis porteur (3,34), sur lequel est monté un châssis tournant (5,17), sur lequel est prévu un équipement de travail (11,26) coopérant avec un contrepoids (9), caractérisé en ce que le châssis tournant est constitué de deux unités de construction (5,17;10,23), qui sont reliées entre elles par un axe horizontal (13,24) et sont déplaçables l'une par rapport à l'autre autour de cet axe, et l'une de ces unités de construction (10,23) comporte au moins le contrepoids (9) et est couplée mécaniquement dans le même sens à l'équipement de travail (11,26), ce qui permet de modifier la position en hauteur de ces unités de construction.

2. Engin selon la revendication 1, caractérisé en ce que la partie fixe (5,17) est formée essentiellement par les composants : une couronne tournante (4), un bloc de support (21,22) ainsi qu'une cabine de conducteur (6).

3. Engin selon les revendications 1 et 2, caractérisé en ce que la partie pivotante (10,23) contient les composants : un moteur (8), une installation hydraulique et un contrepoids (9).

4. Engin selon l'une des revendications 1 à 3, caractérisé en ce que la partie pivotante (10,23) peut pivoter sur au moins 45° à partir de sa position zéro horizontale par rapport au châssis porteur (3,31) ou au châssis tournant (5,17).

5. Engin selon l'une des revendications 1 à 4, caractérisé en ce que la répartition de l'angle de pivotement (L), par rapport à la position zéro horizontale (14) de la partie pivotante (10,23), satisfait à la formule$\text{L1/L2 = 1/2}$ avec
L1 étant l'angle de pivotement, vers le haut, de la partie pivotante (10,23), et
L2 étant l'angle de pivotement, vers le bas, de la partie pivotante (10,23).

6. Engin selon la revendication 1 à 5, caractérisé en ce que, dans le cas d'un chargeur à benne frontale (1), la distance (a) du centre de gravité (15) de la partie pivotante (10) par rapport à l'axe de basculement (35) du chargeur (1) est associée à la distance (b) du centre de gravité (16) de l'équipement (11) par rapport à l'axe de basculement (35) conformément à la relation$\text{a/b ≥ 1.}$

7. Engin selon l'une des revendications 1 à 5, caractérisé en ce que, dans le cas d'une pelle excavatrice (18), la distance (c) du centre de gravité (36) de la partie pivotante (23) par rapport à l'axe de basculement (37) de l'excavatrice (18) est associée à la distance (d) du centre de gravité (38) de l'équipement (28) par rapport à l'axe de basculement (35) conformément à la relation$\text{c/d ≥ 1.}$

8. Engin selon l'une des revendications 1 à 7, caractérisé en ce que le rapport du produit hauteur x poids de la partie pivotante (10,23) au produit hauteur x poids de l'équipement (111,26) est${\text{h}}_{\text{a}} {\text{x m}}_{\text{a}} {\text{/(h}}_{\text{b}} {\text{x m}}_{\text{b}} \text{) = environ 0,7}$
hₐ étant la distance du centre de gravité (15) de la partie pivotante (10,23) en position relevée par rapport à une position horizontale de zéro (14) de la partie pivotante (10,23),
mₐ étant le poids de la partie pivotante (10,23),
h_{b} étant la distance du centre de gravité (16) de l'équipement (11,26) dans la position de repos par rapport au centre de gravité (16) en position relevée de l'équipement (11,26),
m_{b} étant le poids de l'équipement (11,26) ainsi que de la matière chargée.

9. Engin selon l'une des revendications 1 à 8, caractérisé en ce que l'équipement (26) est relié indirectement à la partie pivotante (23), en formant une sorte de bascule, de telle sorte qu'aussi bien l'équipement (26) que la partie pivotante (23) sont montées sur des blocs de support séparés (21,22) et sont reliées entre elles au moyen d'éléments correspondants de liaison ou de transmission (32).

10. Engin selon l'une des revendications 1 à 8, caractérisé en ce que l'équipement (11) est relié indirectement à la partie pivotante (10), en formant une sorte de bascule, de telle sorte que l'axe horizontal de basculement (13) est prévu au niveau du bloc de support commun.

11. Engin selon la revendication 9, caractérisé en ce que les éléments de liaison ou de transmission sont formés par au moins un câble (32), une chaîne ou analogue, qui sont déviés au niveau des blocs de support (21,22) et comportent des points d'articulation (30,31) aussi bien au niveau de l'équipement (26) qu'au niveau de la partie pivotante (23).

12. Engin selon la revendication 9, caractérisé en ce que les éléments de liaison ou de transmission sont formés par au moins un vérin hydraulique, qui est disposé dans la zone située entre la partie fixe du châssis tournant (5,17) et la partie pivotante (10,23) et coopère avec le piston hydraulique actionnant l'équipement (11,26).
